# FASCICULE DE BREVET EUROPEEN

(11) **EP 2 265 855 B1**
(45) Date de publication et mention de la délivrance du brevet: **28.09.2011**
(21) Numéro de dépôt: 09726865.0
(22) Date de dépôt: 12.03.2009
(51) Int. Cl.: F17C 9/02

(54) **PROCÉDÉ DE VAPORISATION D'UN LIQUIDE CRYOGÉNIQUE PAR ÉCHANGE DE CHALEUR AVEC UN FLUIDE CALORIGÈNE**
VERFAHREN ZUR VERDAMPFUNG EINER KRYOGENEN FLÜSSIGKEIT DURCH WÄRMETAUSCH MITTELS EINER KALORIGENEN FLÜSSIGKEIT
METHOD FOR VAPORIZING CRYOGENIC LIQUID THROUGH HEAT EXCHANGE USING CALORIGENIC FLUID

(30) Priorité: 27.03.2008 FR 0851970
(43) Date de publication de la demande: 29.12.2010
(73) Titulaire: L'Air Liquide Société Anonyme pour l'Etude et l'Exploitation des Procédés Georges Claude, 75007 Paris (FR)
(72) Inventeur: WAGNER, Marc, F-94100 Saint Maur des Fosses (FR); GRIGOLETTO, Philippe, F-77270 Villeparisis (FR); BRIGLIA, Alain, F-49140 Corze (FR); MACHON DIEZ DE BALDEON, Daniel, F-75003 Paris (FR); BOSQUAIN, Maurice, Deceased (FR)
(74) Mandataire: Mercey, Fiona Susan
(86) Numéro de dépôt international: PCT/FR2009/050410
(87) Numéro de publication internationale: WO 2009/122064

(56) Documents cités:
- EP-A- 0 915 311
- EP-A- 1 855 047
- DE-A1- 4 031 950
- FR-A- 2 882 129
- US-A- 6 164 247

## Description

La présente invention est relative à un procédé de vaporisation d'un liquide cryogénique, par exemple du gaz naturel liquéfié, par échange de chaleur avec un fluide calorigène, par exemple de l'azote gazeux.

Pour réchauffer et vaporiser des liquides cryogéniques de type gaz naturel liquéfié (GNL) ou équivalent contre un fluide calorigène, afin de récupérer les frigories du GNL, on a utilisé dans le passé l'une des trois possibilités suivantes :
- une technologie consistant à enrouler sous forme de galettes un système de deux tubes reliés entre eux par un ligament. Les tubes sont soudés ou dudgeonnés sur des collecteurs transversaux aux galettes ;
- des échangeurs brasés à plaques et ailettes ;
- des échangeurs tubulaires bobinés.

Dans le cas où l'on veut récupérer les frigories pour liquéfier des gaz de l'air, on veut absolument éviter une pollution accidentelle de l'azote ou de l'oxygène par un gaz hydrocarbure en particulier quand le gaz naturel circule dans l'échangeur à une pression supérieure à celle du gaz de l'air.

Les géométries tubulaires ne sont pas très efficaces thermiquement et conduisent souvent à un surdimensionnement coûteux.

Par ailleurs les terminaux méthaniers ainsi que les installations de séparation d'air existantes n'ont pas toujours les équipements permettant d'éviter des transitoires thermiques brutales lors des arrêts et du redémarrage, ce qui conduit à des chocs thermiques et donc des endommagements des échangeurs.

L'art antérieur le plus proche EP-A-1855047 décrit une méthode de vaporisation comportant deux échangeurs de chaleur à plaques, entre lesquelles circule un liquide intermédiaire caloporteur. Ce procédé évite le risque de contamination mais rend l'installation volumineuse.

Selon un objet de l'invention, il est prévu un procédé de réchauffement d'un premier fluide par échange de chaleur avec un deuxième fluide dans un échangeur à plaques et à ailettes dans lequel le premier fluide se réchauffe dans une première série de passages séparés et le deuxième fluide se refroidit dans une deuxième série de passages séparés caractérisé en ce que chaque passage de la première série est séparé du passage le plus proche de la deuxième série par un passage auxiliaire contenant des ailettes où circule un gaz inerte.

Optionnellement :
- le premier fluide est constitué par du gaz naturel liquéfié qui se vaporise ou se réchauffe dans la première série de passages séparés ;
- le deuxième fluide est constitué par de l'azote gazeux qui se refroidit ou se liquéfie dans la deuxième série de passages séparés ;
- le gaz inerte est à une pression au moins 0,1, voire au moins 0.5 bars supérieure à celles du premier fluide et du deuxième fluide ;
- le gaz inerte est à une pression au moins 0,1 voire au moins 0.5 bars inférieure à celles du premier fluide et du deuxième fluide ;
- le gaz inerte est de l'azote gazeux ;
- le gaz inerte envoyé dans au moins certains passages auxiliaires est envoyé ensuite à l'atmosphère ou torché ;
- au moins une boîte d'entrée et/ou de sortie d'un des premier et deuxième fluides est séparée des passages où circule l'autre des premier et deuxième fluides au moyen d'un système de double barres, les barres étant éventuellement séparées par une zone morte ;
- le premier fluide se réchauffe à une pression d'au moins 60 bars abs.

Selon un autre objet de l'invention, il est prévu un procédé de démarrage d'un échangeur à plaques et à ailettes dans lequel en plein régime un premier fluide se réchauffe par échange de chaleur avec un deuxième fluide dans un échangeur à plaques et à ailettes, le premier fluide se réchauffant dans une première série de passages séparés et le deuxième fluide se refroidissant dans une deuxième série de passages séparés caractérisé en ce que chaque passage de la première série est séparé du passage le plus proche de la deuxième série par un passage auxiliaire contenant des ailettes et dans lequel pendant le démarrage un gaz inerte à une température inférieur à la température ambiante, éventuellement à température cryogénique, est envoyé à au moins un passage auxiliaire pour accélérer la mise en froid.

L'invention sera décrite en plus de détail en se référant aux figures.

Les figures 1 à 3 montrent une section prise dans le sens de la longueur de l'échangeur de chaque type de passage pour un échangeur opérant selon l'invention. La Figure 1 représente un passage auxiliaire de gaz inerte, la Figure 2 un passage de GNL et la Figure 3 un passage d'azote à chauffer.

Les figures 4 à 6 représentent un autre échangeur opérant selon l'invention. La Figure 4 montre une coupe à travers les passages parallèles de l'échangeur dans le sens de la largeur de l'échangeur, la Figure 5 montre un passage d'azote basse pression coupé dans le sens de sa longueur et la Figure 5 montre un passage de GNL coupé dans le sens de sa longueur. Selon l'invention, un passage du type de la Figure 1 sera placé entre chaque passage du type de la Figure 2 et chaque type de la Figure 3. Ainsi chaque passage de séries du type de la Figure 2 est séparé de chaque passage de la série de type de la Figure 3 par un passage du type de la Figure 1 pour former un échangeur à plaque et ailettes brasé en aluminium, ou autre matériau. Les ailettes ne sont pas illustrées pour simplifier le dessin.

La Figure 1 est le passage auxiliaire d'azote gazeux basse pression de inerte dont l'entrée 9 est en bas à droite et la sortie 11 en haut à gauche.

Dans la Figure 2 est illustré un passage de réchauffement de gaz naturel liquéfié (GNL) qui entre dans le passage en bas à gauche 1 et sort en haut à droite 3. Une double barre isole le haut et le bas du passage de GNL du passage d'azote inerte.

La Figure 3 montre un passage de refroidissement d'azote gazeux haute pression qui entre en haut du passage par l'entrée 7 et sort en bas par la sortie 5. Le passage d'azote gazeux haute pression est moins large que les passages d'azote basse pression de la Figure 1 et de gaz naturel liquéfié de la Figure 2.

Pour éviter une pollution de l'azote par le gaz naturel liquéfié, on interpose entre chaque couple de passages d'azote et d'LNG un passage auxiliaire. L'échange thermique entre les passages d'azote et de GNL se fera au travers des ailettes du passage auxiliaire par conduction. Evidemment l'onde choisie pour le passage auxiliaire aura un rapport hauteur / épaisseur optimal.

Dans le cas illustré, les passages auxiliaires seront balayés à l'azote gazeux basse pression (pression inférieure à celle du GNL de la Figure 2 et à celle de l'azote de la Figure 3) et collectés vers l'atmosphère ou éventuellement une torche.

Les boites qui couvrent l'empilage et peuvent donc être sources de pollution seront donc isolées de l'autre fluide au moyen de zones mortes Z.

Les zones mortes Z seront collectées et éventuellement balayées à l'azote basse pression.

Les zones mortes ci-dessus peuvent être isolées des circuits de GNL et d'azote au moyen d'un système de doubles barres 2 afin de parfaire l'étanchéité. Le jeu entre les doubles barres 2 peut lui-même être collecté afin de renforcer la sécurité intrinsèque. Ceci est expliqué en plus de détail pour le procédé des Figures 5 et 6 mais s'applique également au procédé des Figures 1 à 3.

Les passages de la Figure 1 sont utilisés lors des démarrages pour mettre en froid l'échangeur de manière progressive et contrôlée au moyen d'un débit d'azote basse pression venant d'une capacité annexe.

Selon un autre aspect de l'invention, illustré aux Figures 4, chaque passage d'azote à réchauffer (N₂ BP) est isolé des passages de GNL à vaporiser par un passage contenant un gaz de procédé inerte à pression élevée (N₂ HP), dans ce cas de l'azote à plus haute pression que l'azote à réchauffer (35 bars) et que le gaz naturel liquéfié à vaporiser (15 bars).

Comme on voit aux figures 5 et 6, les barres qui séparent un circuit d'azote à réchauffer d'un circuit GNL sont doublées, de sorte que l'espace entre elles forme une zone morte Z ouverte à l'atmosphère par un évent V, de sorte que toute fuite de gaz naturel liquéfié puisse s'y échapper. Les passages des Figures 5 et 6 sont séparés pas un passage de gaz inerte à haute pression.

## Revendications

1. Procédé de réchauffement d'un premier fluide par échange de chaleur avec un deuxième fluide dans un échangeur à plaques et à ailettes dans lequel le premier fluide se réchauffe dans une première série de passages séparés (GNL) et le deuxième fluide se refroidit dans une deuxième série de passages séparés (N₂ BP) **caractérisé en ce que** chaque passage de la première série est séparé du passage le plus proche de la deuxième série par un passage auxiliaire (N₂ HP) contenant des ailettes où circule un gaz inerte.

2. Procédé selon la revendication 1 dans lequel le premier fluide est constitué par du gaz naturel liquéfié qui se vaporise ou se réchauffe dans la première série de passages séparés (GNL).

3. Procédé selon la revendication 1 ou 2 dans lequel le deuxième fluide est constitué par de l'azote gazeux (N₂ BP) qui se refroidit ou se liquéfie dans la deuxième série de passages séparés.

4. Procédé selon l'une des revendications 1 à 3 dans lequel le gaz inerte est à une pression au moins 0,1 bars, voire au moins 0.5 bars supérieure à celles du premier fluide et du deuxième fluide.

5. Procédé selon l'une des revendications 1 à 3 dans lequel le gaz inerte est à une pression au moins 0,1 bars, voire au moins 0.5 bars inférieure à celles du premier fluide et du deuxième fluide.

6. Procédé selon l'une des revendications précédentes dans lequel le gaz inerte est de l'azote gazeux.

7. Procédé selon l'une des revendications précédentes dans lequel le gaz inerte envoyé dans au moins certains passages auxiliaires (N₂ HP) est envoyé ensuite à l'atmosphère ou torché.

8. Procédé selon l'une des revendications précédentes dans lequel au moins une boîte d'entrée (1, 7, 9) et/ou de sortie (3, 5, 11) d'un des premier et deuxième fluides est séparée des passages où circule l'autre des premier et deuxième fluides au moyen d'un système de double barres (2), les barres étant éventuellement séparées par une zone morte (Z).

9. Procédé selon l'une des revendications précédentes dans lequel le premier fluide se réchauffe à une pression d'au moins 60 bars abs.

10. Procédé de démarrage d'un échangeur à plaques et à ailettes dans lequel en plein régime un premier fluide se réchauffe par échange de chaleur avec un deuxième fluide dans un échangeur à plaques et à ailettes, le premier fluide se réchauffant dans une première série de passages séparés (GNL) et le deuxième fluide se refroidissant dans une deuxième série de passages séparés (N₂ BP) **caractérisé en ce que** chaque passage de la première série est séparé du passage le plus proche de la deuxième série par un passage auxiliaire (N₂ HP) contenant des ailettes et dans lequel pendant le démarrage un gaz inerte à une température inférieur à la température ambiante, éventuellement à température cryogénique, est envoyé à au moins un passage auxiliaire pour accélérer la mise en froid.

## Claims

1. Method for heating up a first fluid by heat exchange with a second fluid in a plate and fin heat exchanger in which the first fluid is heated up in a first series of separated passages (LNG) and the second fluid is cooled down in a second series of separated passages (N₂ LP), **characterized in that** each passage of the first series is separated from the nearest passage of the second series by an auxiliary passage (N₂ HP) containing fins in which an inert gas circulates.

2. Method according to Claim 1, in which the first fluid consists of liquefied natural gas which is vaporized or heated up in the first series of separated passages (LNG).

3. Method according to Claim 1 or 2, in which the second fluid consists of gaseous nitrogen (N₂ LP) which is cooled down or liquefies in the second series of separated passages.

4. Method according to one of Claims 1 to 3, in which the inert gas is at a pressure of at least 0.1 bar or even at least 0.5 bar higher than those of the first fluid and of the second fluid.

5. Method according to one of Claims 1 to 3, in which the inert gas is at a pressure of at least 0.1 bar, or even at least 0.5 bar lower than those of the first fluid and of the second fluid.

6. Method according to one of the preceding claims, in which the inert gas is gaseous nitrogen.

7. Method according to one of the preceding claims, in which the inert gas sent into at least certain auxiliary passages (N₂ HP) is then sent to the atmosphere or to a flare.

8. Method according to one of the preceding claims, in which at least one inlet (1, 7, 9) and/or outlet (3, 5, 11) box of one of the first and second fluids is separated from the passages in which the other of the first and second fluids circulates by means of a double bar (2) system, the bars possibly being separated by a dead zone (Z).

9. Method according to one of the preceding claims, in which the first fluid is heated up at a pressure of at least 60 bar abs.

10. Method of starting a plate and fin heat exchanger in which, at full capacity, a first fluid is heated up by heat exchange with a second fluid in a plate and fin heat exchanger, the first fluid being heated up in a first series of separated passages (LNG) and the second fluid being cooled down in a second series of separated passages (N₂ LP), **characterized in that** each passage of the first series is separated from the nearest passage of the second series by an auxiliary passage (N₂ HP) containing fins and in which during start-up an inert gas at a temperature lower than ambient temperature, possibly at cryogenic temperature, is sent into at least one auxiliary passage in order to get down to temperature more swiftly.

## Patentansprüche

1. Verfahren zum Erwärmen eines ersten Fluids durch Wärmeaustausch mit einem zweiten Fluid in einem Tauscher mit Platten und Schaufeln, in dem das erste Fluid in einer ersten Reihe getrennter Durchlässe (GNL) erwärmt wird und das zweite Fluid in einer zweiten Reihe getrennter Durchlässe (N₂ BP) abkühlt, **dadurch gekennzeichnet, dass** jeder Durchlass der ersten Reihe von dem nächsten Durchlass der zweiten Reihe durch einen Hilfsdurchlass (N₂ HP) getrennt ist, der Schaufeln enthält und in dem ein Inertgas zirkuliert.

2. Verfahren nach Anspruch 1, wobei das erste Fluid durch ein verflüssigtes Inertgas gebildet ist, das in der ersten Reihe getrennter Durchlässe (GNL) verdampft oder erwärmt wird.

3. Verfahren nach Anspruch 1 oder 2, wobei das zweite Fluid durch gasförmigen Stickstoff (N₂ BP) gebildet ist, der in der zweiten Reihe getrennter Durchlässe abkühlt oder sich verflüssigt.

4. Verfahren nach einem der Ansprüche 1 bis 3, wobei das Inertgas unter einem Druck steht, der um wenigstens 0,1 Bar, sogar um wenigstens 0,5 Bar höher als jene des ersten Fluids und des zweiten Fluids ist.

5. Verfahren nach einem der Ansprüche 1 bis 3, wobei das Inertgas unter einem Druck steht, der um wenigstens 0,1 Bar, sogar um wenigstens 0,5 Bar niedriger als jene des ersten Fluids und des zweiten Fluids ist.

6. Verfahren nach einem der vorhergehenden Ansprüche, wobei das Inertgas gasförmiger Stickstoff ist.

7. Verfahren nach einem der vorhergehenden Ansprüche, wobei das Inertgas, das in wenigstens einige Hilfsdurchlässe (N₂ HP) geschickt wird, anschließend zur Atmosphäre ausgegeben oder abgefackelt wird.

8. Verfahren nach einem der vorhergehenden Ansprüche, wobei wenigstens ein Einlasskasten (1, 7, 9) und/oder ein Auslasskasten (3, 5, 11) für das erste oder das zweite Fluid von Durchlässen, in denen das jeweils Andere des ersten und des zweiten Fluids zirkuliert, mittels eines Doppelstabsystems (2) getrennt ist, wobei die Stäbe eventuell durch eine Totzone (Z) getrennt sind.

9. Verfahren nach einem der vorhergehenden Ansprüche, wobei das erste Fluid auf einem Druck von wenigstens 60 Bar absolut erwärmt wird.

10. Verfahren zum Starten eines Wärmetauschers mit Platten und Schaufeln, wobei in einem Vollbetrieb ein erstes Fluid durch Austausch von Wärme mit einem zweiten Fluid in einem Tauscher mit Platten und Schaufeln erwärmt wird, wobei das erste Fluid in einer ersten Reihe von getrennten Durchlässen (GNL) erwärmt wird und das zweite Fluid in einer zweiten Reihe getrennter Durchlässe (N₂ BP) abkühlt, **dadurch gekennzeichnet, dass** jeder Durchlass der ersten Reihe vom nächsten Durchlass der zweiten Reihe durch einen Hilfsdurchlass (N₂ HP) getrennt ist, der Schaufeln enthält, und wobei während des Startens ein Inertgas auf einer Temperatur, die niedriger als die Umgebungstemperatur ist, eventuell auf einer kryogenen Temperatur, zu wenigstens einem Hilfsdurchlass geschickt wird, um das Abkühlen zu beschleunigen.
